# EUROPÄISCHE PATENTSCHRIFT

(11) **EP 1 438 107 B1**
(45) Veröffentlichungstag und Bekanntmachung des Hinweises auf die Patenterteilung: **21.10.2009**
(21) Anmeldenummer: 02782743.5
(22) Anmeldetag: 22.10.2002
(51) Int. Cl.: A63B 57/00

(54) **GOLF-TEE**
GOLF-TEE
TEE DE GOLF

(30) Priorität: 22.10.2001 DE 10151972; 22.10.2001 DE 20117285 U
(43) Veröffentlichungstag der Anmeldung: 21.07.2004
(73) Patentinhaber: Eckert, Christian, 80805 München (DE); Eckert, Knut, 80805 München (DE); Raeder, Niels, 80636 München (DE)
(72) Erfinder: Eckert, Christian, 80805 München (DE); Eckert, Knut, 80805 München (DE); Raeder, Niels, 80636 München (DE)
(74) Vertreter: von Puttkamer, Nikolaus
(86) Internationale Anmeldenummer: PCT/DE2002/003982
(87) Internationale Veröffentlichungsnummer: WO 2003/037449

(56) Entgegenhaltungen:
- GB-A- 401 453
- US-A- 2 723 126
- US-A- 3 954 263
- US-B1- 6 224 501

## Beschreibung

Die vorliegende Erfindung betrifft ein Golf-Tee nach dem Oberbegriff des Patentanspruches 1.

Golf-Tees sind in den verschiedensten Ausführungen bekannt. Sie werden regelmäßig beim Schlagen eines Golfballes vom Abschlag weg verwendet. Zu diesem Zweck ist das Golf-Tee etwa nagelförmig ausgestaltet und besitzt ein Kopfteil, in dessen Stirnfläche eine Mulde eingeformt ist, in der der Golfball abgelegt wird.

Üblicherweise bestehen solche Golf-Tees aus Holz oder einem Kunststoffmaterial. Da solche Golf-Tees häufig beim Abschlagen eines Golfballes vom Golfschläger getroffen und zerstört oder zumindest beschädigt werden oder aber soweit weggeschleudert werden, dass sich eine Nachsuche nicht lohnt, bleiben die Golf-Tees bzw. die Reste davon üblicherweise auf dem Golfplatz liegen und müssen vom Platzpersonal mühsam eingesammelt und entsorgt werden. Aus diesem Grunde ist es beispielsweise aus der DE 196 02 528 A1 bekannt, Golf-Tees aus einem verrottbaren Faserverbundwerkstoff herzustellen, der im wesentlichen aus Baumwolle, Jute, Flachs oder Kokosfasern besteht. Ein weiteres biologisches Golf-Tee, das aus einem biologisch abbaubaren Nudelteig besteht, geht aus der DE 43 14 978 A1 hervor.

US-A-3 954 263 offenbart ein Golf-Tee, welches einen mit Grassamen gefülltan Hohlraum aufweist, welcher bei Zerstörung des Golf-Tees die Grassamen freigibt.

Die Aufgabe der vorliegenden Erfindung besteht darin, ein Golf-Tee zu schaffen, das bei dem Golfspielen eine größere Akzeptanz findet, als dies bei den bekannten Golf-Tess der Fall ist.

Diese Aufgabe wird durch ein Golf-Tee mit den Merkmalen des Patentanspruches 1 gelöst.

Der wesentliche Vorteil besteht darin, dass das erfindungsgemäße Golf-Tee in einem Hohlraum einen Informationsträger, vorzugsweise einen Zettel oder dergleichen, aufweist, der mit einer Information, beispielsweise in der Form eines lustigen Spruches zum Thema Golf oder einem Horoskop, bedruckt ist. Der Zettel wird freigegeben, wenn das Golf-Tee beim Abschlagen eines Golfballes zerstört wird. Vom Golfspieler werden die Reste des Golf-Tees aufgehoben, damit ein Zugriff zu dem freigelegten Zettel erfolgen kann. Auf diese Weise kann einerseits die Botschaft des Zettels gelesen werden und können andererseits die aufgehobenen Reste des Golf-Tees vom Golfspieler mitgeführt und entsorgt werden, sodass sie den Abschlagplatz nicht verschmutzen und das Platzpersonal entlastet wird.

Bei einer besonders bevorzugten Ausführungsform der vorliegenden Erfindung besteht das Golf-Tee in an sich bekannter Weise aus einem verrottbaren Material, in das der genannte Hohlraum mit dem Informationsträger eingeformt ist.

Als Informationsträger eignet sich gemäß einer bevorzugten Ausführungsform ein zu einer kleinen Rolle aufgewickelter Zettel, der in einem sich in der Längsrichtung des Schaftes des Golf-Tees erstreckenden Hohlraum enthalten ist. Als Informationen eignen sich für Golfspieler als witzig empfundene Sprüche, Zeichnungen, Horoskope und dergleichen. Es ist auch denkbar, den Informationsträger zusätzlich oder ausschließlich als Werbeträger zu verwenden.

Im folgenden werden die Erfindung und deren Ausgestaltungen im Zusammenhang mit den Figuren näher erläutert. Es zeigen:
Figur 1 in perspektivische Darstellung ein Golf-Tee;
Figur 2 einen Längsschnitt durch das Golf-Tee der Figur 1;
Figur 3 ein beim Abschlag beschädigtes Golf-Tee, wobei der Informationsträger sichtbar ist; und
Figur 4 einen Informationsträger in der Form eines Zettels.

Gemäß Figur 1 besteht ein an sich bekanntes Golf-Tee 1 aus einem Schaftteil 3, an dessen einem Ende sich eine Spitze 5 befindet, die das Eindrücken des Golf-Tee 1 in den Untergrund erleichtert. An der der Spitze 5 gegenüberliegenden Seite besitzt das Golf-Tee 1 ein etwa tellerförmiges Kopfteil 7, in dem sich eine Mulde 9 befindet, in der ein Golfball zum Abschlag ablegbar ist.

Üblicherweise kann das Golf-Tee aus einem Kunststoffmaterial oder aus einem biologisch abbaubaren Material, beispielsweise aus Naturfasern oder dergleichen bestehen.

Im Inneren des Golf-Tees 1 befindet sich ein Hohlraum 11 zur Aufnahme eines Informationsträgers 13, vorzugsweise in der Form eines mit einer Information bedruckten Papierstreifens oder Zettels. Der Hohlraum 11 verläuft vorzugsweise in Längsrichtung des Schaftteiles 3, wobei der Informationsträger 13 dann insbesondere die Form eines zu einer kleinen Rolle aufgewickelten Zettels aufweist. Die Rolle wird bei der Herstellung des Golf-Tees 1 in den Hohlraum 11 eingebracht.

Gemäß Figur 3 wird das Golf-Tee 1 beim Abschlagen beschädigt, sodass das Kopfteil 7 vom Schaftteil 3 abgetrennt bzw. abgebrochen wird und der in dem Hohlraum 11 enthaltene Zettel wenigstens teilweise frei liegt, sodass er aus dem Schaftteil 3 entnommen und gelesen werden kann.

Es wird darauf hingewiesen, dass anstelle des Informationsträgers 13 auch andere Gegenstände im Hohlraum 11 angeordnet sein können. Anstelle des beschriebenen Zettels können z.B. auch kleine Figuren oder Süßigkeiten (z. B. Liebesperlen) oder Fotographien in dem Hohlraum 11 enthalten sein. Von Bedeutung ist es dabei, dass das Interesse der Golfspieler geweckt wird, zu dem in dem Golf-Tee 1 enthaltenen Informationsträger bzw. Gegenstand Zugriff zu erhalten.

## Patentansprüche

1. Golf-Tee mit einem Schaftteil (3), in dem ein sich im wesentlichen in seiner Längsrichtung erstreckender Hohlraum (11) angeordnet ist, zu dem beim Schlagen eines Golfballes und bei der Zerstörung des Golf-Tees (1) ein Zugang entsteht, **dadurch gekennzeichnet, dass** in dem Hohlraum (11) ein Informationsträger (13) enthalten ist.

2. Golf-Tee nach Anspruch 1, **dadurch gekennzeichnet, dass** es aus Kunststoff besteht.

3. Golf-Tee nach Anspruch 1, **dadurch gekennzeichnet, dass** es aus Holz besteht.

4. Golf-Tee nach Anspruch 1, **dadurch gekennzeichnet, dass** es aus einem biologisch abbaubaren Material besteht.

5. Golf-Tee nach einem der Ansprüche 1 bis 4, **dadurch gekennzeichnet, dass** sich der Hohlraum (11) über wenigstens einen Teil der Länge des Schaftteiles (3) und des Kopfteiles (7) erstreckt.

6. Golf-Tee nach einem der Ansprüche 1 bis 5, **dadurch gekennzeichnet, dass** der Informationsträger (13) die Form eines mit einer Information bedruckten Zettels besitzt.

7. Golf-Tee nach Anspruch 6, **dadurch gekennzeichnet, dass** der Zettel mit einem Spruch, einem Werbetext, einer Zeichnung oder einem Horoskop bedruckt ist.

8. Golf-Tee nach einem der Ansprüche 1 bis 7, **dadurch gekennzeichnet, dass** der Informationsträger (13) die Form eines zu einer kleinen Rolle aufgewickelten Zettels oder Papierstreifens besitzt.

## Claims

1. A golf tee having a shank part (3), in which a cavity (11) extending substantially in its longitudinal direction is disposed, to which access is produced when a golf ball is hit and when the golf tee (1) is destroyed,
**characterised in that** an information carrier (13) is contained in the cavity (11).

2. A golf tee according to Claim 1,
**characterised in that** it is made from plastic.

3. A golf tee according to Claim 1,
**characterised in that** it is made from wood.

4. A golf tee according to Claim 1,
**characterised in that** it is made from a biologically degradable material.

5. A golf tee according to one of Claims 1 to 4,
**characterised in that** the cavity (11) extends over at least a part of the length of the shank part (3) and of the head part (7) .

6. A golf tee according to one of Claims 1 to 5,
**characterised in that** the information carrier (13) takes the form of a slip of paper printed with an item of information.

7. A golf tee according to Claim 6,
**characterised in that** the slip of paper is printed with a saying, an advertising text, a drawing or a horoscope.

8. A golf tee according to one of Claims 1 to 7,
**characterised in that** the information carrier (13) takes the form of a slip of paper or a strip of paper wound up to form a small roll.

## Revendications

1. Tee de golf avec une partie de tige (3) dans laquelle se trouve un espace creux orienté essentiellement longitudinalement et auquel on accède quand on frappe une balle de golf et que ce tee est détruit, **caractérisé en ce que** dans l'espace creux (11) est contenu un support d'information (13).

2. Tee de golf selon la revendication 1, **caractérisé en ce qu'**il est en matière plastique.

3. Tee de golf selon la revendication 1, **caractérisé en ce qu'**il est en bois.

4. Tee de golf selon la revendication 1, **caractérisé en ce qu'**il est en un matériau destructible biologiquement.

5. Tee de golf selon une des revendications 1 à 4, **caractérisé en ce que** l'espace creux (11) s'étend sur au moins une partie de la longueur de la partie de tige (3) et de la partie de tête (7).

6. Tee de golf selon une des revendications 1 à 5, **caractérisé en ce que** le support d'information (13) a la forme d'un morceau de papier portant une information.

7. Tee de golf selon la revendication 6, **caractérisé en ce que** le morceau de papier porte un texte publicitaire, un dessin ou un horoscope.

8. Tee de golf selon une des revendications 1 à 7, **caractérisé en ce que** le support d'information (13) a la forme d'un morceau ou d'une bande de papier mis en rouleau.
